# EUROPÄISCHE PATENTSCHRIFT

(11) **EP 2 083 110 B1**
(45) Veröffentlichungstag und Bekanntmachung des Hinweises auf die Patenterteilung: **11.08.2010**
(21) Anmeldenummer: 08021592.4
(22) Anmeldetag: 12.12.2008
(51) Int. Cl.: D06F 37/24, D06F 39/08

(54) **Waschmaschine mit Volumenstrom-Umschaltventil**
Washing machine with volume flow switching valve
Lave-linge doté d'une soupape de commutation à débit de volume

(43) Veröffentlichungstag der Anmeldung: 29.07.2009
(73) Patentinhaber: V-Zug AG, CH-6301 Zug (CH)
(72) Erfinder: Schellenberg, Guido, 8038 Zurich (CH)
(74) Vertreter: Sutter, Kurt

(56) Entgegenhaltungen:
- EP-A- 1 564 186
- EP-A- 1 693 500
- DE-A1- 3 123 386
- DE-A1- 4 020 554

## Beschreibung

Die Erfindung betrifft eine Waschmaschine mit einer Zufuhrleitung und einer Ventilanordnung, wobei mit der Ventilanordnung wahlweise Wasser aus der Zufuhrleitung in mindestens eine von mehreren Zweigleitungen führbar ist.

Unter "Zufuhrleitung" ist dabei diejenige Leitung zu verstehen, in welcher das Wasser zur Ventilanordnung geführt wird, während der Begriff "Zweigleitung" eine Leitung bezeichnet, die von der Ventilanordnung wegführt.

Eine Waschmaschine dieser Art ist in EP 1 693 500 beschrieben. Dort wird das Wasser von einer Zufuhrleitung zu mehreren Ventilen geführt. Jedes Ventil ist mit einer Zweigleitung verbunden, welche mit einem Vorraum kommuniziert, von wo das Wasser durch einen ersten und einen zweiten Ausgang ausströmen kann.

Soll Wasser nur durch den ersten Ausgang strömen, so wird das betreffende Ventil nur gepulst geöffnet. Wird das Ventil dauernd geöffnet, so strömt das Wasser durch beide Ausgänge. Auf diese Weise kann Wasser gezielt durch mehrere Ausgänge gefördert werden, wobei eine verhältnismässig kleine Zahl von Ventilen benötigt wird.

Allerdings ist der gepulste Betrieb von Ventilen aufgrund der dabei entstehenden Druckstösse hydrodynamisch ungünstig und kann z.B. zu Lärm führen.

Es stellt sich deshalb die Aufgabe, in einfacher Weise eine Waschmaschine der eingangs genannten Art bereitzustellen, die die wahlweise Zufuhr von Wasser in die Zweigleitungen mit unterschiedlichen Volumenströmen erlaubt und das genannte Problem vermeidet.

Diese Aufgabe wird von der Waschmaschine gemäss Anspruch 1 gelöst. Demgemäss ist in der Zufuhrleitung ein Volumenstrom-Umschaltventil mit mindestens einer ersten und einer zweiten Durchlassstellung angeordnet. Das Volumenstrom-Umschaltventil lässt in beiden Durchlassstellungen Wasser durch, aber in der ersten Durchlassstellung weniger als in der Zweiten. Somit lässt sich in jede der Zweigleitungen Wasser mit unterschiedlichen Volumenströmen führen. Ein gepulster Betrieb ist nicht notwendig. Die gesamte Zahl von Ventilen bleibt klein, da das Volumenstrom-Umschaltventil allen Zweigleitungen gemeinsam ist.

Die erfindungsgemässe Ventilanordnung mit Volumenstrom-Umschaltventil eignet sich insbesondere dazu, bei kleinem Wasserstrom Tanks an der Trommel zur Unwuchtkompensation wahlweise mit Wasser zu füllen und bei grossem Wasserstrom Kammern zur Aufnahme von Waschreagenzien wahlweise mit Wasser zu beliefern.

Weitere bevorzugte Ausführungen der Erfindung ergeben sich aus der folgenden Beschreibung anhand der Figuren. Dabei zeigen:
Fig. 1 ein Diagramm einer ersten Ausführung einer Waschmaschine,
Fig. 2 einen Schnitt durch eine erste Ausführung des Volumenstrom-Umschaltventils,
Fig. 3 eine Ansicht einer zweiten Ausführung des Volumenstrom-Umschaltventils in teilweise geschnittener Dargstellung und
Fig. 4 ein Diagramm einer zweiten Ausführung einer Waschmaschine.

Ein Beispiel einer Waschmaschine, wie sie im Zusammenhang mit der vorliegenden Erfindung eingesetzt werden kann, ist in EP 1 693 500 beschrieben. Insbesondere besitzt eine derartige Waschmaschine eine Trommel mit z.B. horizontaler Drehachse, welche die zu waschende Wäsche aufnimmt. Die Zufuhr von Wasser erfolgt über mehrere Kammern, insbesondere drei Kammern, in welche Waschreagenzien eingefüllt werden können, so dass das zugeführte Wasser die Waschreagenzien in die Trommel spült. Die Kammern sind vorzugsweise in einer Schublade angeordnet und die Waschreagenzien werden vom Benutzer eingefüllt. Eine Steuerung stellt sicher, dass in den einzelnen Waschgängen (z.B. Vorwaschen, Hauptwaschen, Weichspülen) jeweils eine der Kammern gespült wird.

Um eine Unwucht beim Schleudern der Wäsche zu vermeiden, sind in der in EP 1 693 500 beschriebenen Weise mehrere Tanks an der Trommel befestigt. Diese werden abhängig von der jeweiligen Unwucht mit Wasser gefüllt, um die Unwucht mindestens teilweise zu kompensieren.

Die vorliegende Erfindung betrifft ein System von Ventilen, welches u.a. dazu geeignet ist, diesen Komponenten Wasser zuzuführen. Ein Beispiel eines solchen Systems ist in Fig. 1 dargestellt. Es besitzt eine Zufuhrleitung 1, durch welche das Wasser vom Wassernetz in das Gerät fliesst.

Eingangs in der Zufuhrleitung 1 kann zuerst ein optionales Sicherheitsventil 2 angeordnet sein, das die Wasserzufuhr bei Gerätedefekt oder Stromausfall unterbricht. Sodann folgt ein Volumenstrom-Umschaltventil 3, welches jedoch auch vor dem Sicherheitsventil 2 angeordnet sein kann. Wie bereits erwähnt, handelt es sich beim Volumenstrom-Umschaltventil um ein Ventil, mit welchem der Volumenstrom des Wassers auf mindestens zwei Stufen eingestellt werden kann. Hierzu besitzt das Volumenstrom-Umschaltventil 3 mindestens eine erste und einer zweite Durchlassstellung, in denen es Wasser durchlässt. Die beiden Durchlassstellungen unterscheiden sich in der durchgelassenen Wassermenge, welche in der ersten Durchlassstellung geringer als in der Zweiten ist. Beispielsweise ist der Volumenstrom in der ersten Durchlassstellung auf weniger als 1 Liter pro Sekunde limitiert, insbesondere beträgt er ca. 0.5 Liter pro Minute, während er in der zweiten Durchlassstellung mehr als 5 Liter pro Minute, insbesondere ca. 12 Liter pro Minute, beträgt. Konkrete Ausgestaltungsbeispiele des Volumenstrom-Umschaltventils 3 werden weiter unten beschrieben.

Das Volumenstrom-Umschaltventil 3 kann von elektrisch gesteuert werden, derart, dass die Steuerung des Geräts anwählen kann, in welcher Durchlassstellung es sich jeweils befindet.

Vom Volumenstrom-Umschaltventil 3 gelangt das Wasser zu einer Ventilanordnung 4, deren Aufgabe es ist, das Wasser von der Zufuhrleitung in mindestens eine von mehreren Zweigleitungen 5a, 5b, 5c zu führen, und zwar abhängig von Steuersignalen von der Steuerung des Geräts.

In der Ausführung nach Fig. 1 umfasst die Ventilanordnung 4 mehrere Verschlussventile 6a, 6b, 6c, und zwar je eines pro Zweigleitung 5a, 5b, 5c. Jedes Verschlussventil 6a, 6b, 6c kann von der Steuerung einzeln geöffnet und geschlossen werden. In der vorliegenden Ausführung wird die Steuerung jedoch nur jeweils höchstens eines der Verschlussventile 5a, 5b, 5c gleichzeitig geöffnet halten.

Im Beispiel nach Fig. 1 kommuniziert jede Zweigleitung 5a, 5b, 5c mit jeweils einem als "Vorraum" 7a, 7b und 7c bezeichneten Behälter. Der Vorraum entspricht dem Vorraum 55 von Fig. 8 von EP 1 693 500.

Jeder Vorraum besitzt einen ersten Ausgang 8a, 8b, 8c sowie einen zweiten Ausgang 9a, 9b, 9c. Der erste Ausgang 8a, 8b, 8c ist tiefer am Vorraum 7a, 7b, 7c angeordnet als der zweite Ausgang 9a, 9b, 9c. Zudem ist der Durchmesser des ersten Ausgangs 8a, 8b, 8c so bemessen, dass er den Volumenstrom des Volumenstrom-Umschaltventils 3 in der ersten Durchlassstellung aufnehmen kann, nicht aber jenen in der zweiten Durchlassstellung. So wird erreicht, dass in der ersten Durchlassstellung des Volumentstrom-Umschaltventils 3 das in den Vorraum 7a, 7b, 7c fliessende Wasser vollständig durch den ersten Ausgang 8a, 8b, 8c abfliesst, während in der zweiten Durchlassstellung des Volumentstrom-Umschaltventils 3 das in den Vorraum 7a, 7b, 7c fliessende Wasser durch beide Ausgänge abfliesst. Ähnlich wie in EP 1 693 500 kann auf diese Weise erreicht werden, dass die Steuerung das Wasser wahlweise nur durch den ersten oder durch beide Ausgänge führen kann. Im Gegensatz EP 1 693 500 wird dies hier jedoch nicht durch den gepulsten oder halb offenen Betrieb des Ventils direkt vor dem Vorraum erreicht, sondern durch Umschalten des Volumentstrom-Umschaltventils 3.

Die ersten Ausgänge 8a, 8b, 8c der Vorräume 7a, 7b, 7c sind jeweils mit einem der Tanks 10a, 10b, 10c verbunden, welche zur Unwuchtkompensation an der Trommel der Waschmaschine angeordnet sind. Die Verbindung zwischen den Ausgängen 8a, 8b, 8c und den Tanks 10a, 10b, 10c erfolgt über eine Düse mit Luftstrecke und an der Trommel angebrachte Füllringe.

Die zweiten Ausgänge 9a, 9b, 9c der Vorräume 7a, 7b, 7c kommunizieren jeweils über Brausen 11a, 11b, 11c mit den bereits erwähnten Kammern 12a, 12b, 12c, in welche die Waschreagenzien eingefüllt werden können. Von dort fliesst das Wasser in die Trommel des Geräts. Eine entsprechende Konstruktion ist im Detail in Fig. 8 von EP 1 693 500 dargestellt.

Eine mögliche Ausgestaltung des Volumentstrom-Umschaltventils 3 ist in Fig. 2 dargestellt. Es besitzt ein Gehäuse 14 mit einem Einlass 15, in welchem ein erster Volumenstromregler 15a angeordnet sein kann, welcher den maximalen Volumenstrom auf beispielsweise ca. 12 Liter pro Minute einstellt. Danach teilt sich der Fluss des Wassers in einen ersten Kanal 16 und einen zweiten Kanal 17, welche parallel zueinander geschaltet sind.

Im ersten Kanal 16 ist ein Strömungswiderstand in Form eines zweiten Volumenstromreglers 18 angeordnet ist, der den Fluss durch den ersten Kanal auf z.B. ca. 0.5 Liter pro Minute regelt. Volumenstromregler dieser Art sind dem Fachmann bekannt und bestehen z.B. aus einem flexiblen Element 18a, welches in gewissen Abstand vor den Mündungen feiner Durchlassöffnungen 18b gehalten ist. Wird der Leitungsdruck gross, so wird das flexible Element 18a näher an die Mündungen der Durchlassöffnungen 18b gedrückt, wodurch eine Selbstlimitierung des Volumenstroms erreicht werden kann.

Im zweiten Kanal 17 ist ein Verschlussventil 20 angeordnet, mit welchem der zweite Kanal verschlossen werden kann. In der dargestellten Ausführung wird das Verschlussventil 20 von einem sogenannten "servogesteuerten" Ventil gebildet. Dieses besitzt eine flexible Membran 21, welche über einen Anker 22 von einem Elektromagneten 23 angesteuert wird. In der Membran 21 befinden sich feine Einlassöffnungen 24a sowie eine Auslassöffnung 24b. Im geschlossenen Zustand des Ventils verschliesst der Anker 22 die Auslassöffnung 24b und der Druck des Wassers vom Kanal 17 drückt die Membran 21 gegen einen Ventilsitz 26 und hält das Ventil geschlossen. Wird der Anker 22 vom Elektromagneten 23 angezogen, so wird die Membran durch den Wasserdruck des zweiten Kanals 17 vom Ventilsitz 26 weg gedrückt und das Ventil wird geöffnet, so dass ein grosser Volumenstrom durch den zweiten Kanal 17 fliessen kann.

Das Verschlussventil 20 wird von der Steuerung des Geräts angesteuert. Ist das Verschlussventil 20 geschlossen, so befindet sich das Volumenstrom-Umschaltventil in seiner ersten Durchlassstellung, in welcher das Wasser nur durch den ersten Kanal und somit über den zweiten Volumenstromregler 18 fliessen kann, so dass der Fluss z.B. auf ca. 0.5 Liter pro Minute beschränkt ist. Ist das Verschlussventil 20 offen, so befindet sich das Volumenstrom-Umschaltventil in seiner zweiten Durchlassstellung, in welcher das Wasser auch durch den zweiten Kanal 17 fliessen kann, so dass der Volumenstrom nur durch den ersten Volumenstromregler 15a auf z.B. ca. 12 Liter pro Minute beschränkt ist.

Der erste Kanal 16 und der zweite Kanal 17 laufen in einem Auslass 25 des Volumenstrom-Umschaltventils 3 zusammen, von wo das Wasser der Ventilanordnung 4 zugeführt wird.

In der Ausführung nach Fig. 2 sind der Einlass 15 und der Auslass 25 ungefähr koaxial zueinander angeordnet, während die Achse des Ankers 22 des Verschlussventils 20 ungefähr rechtwinklig zu Verbindungslinie zwischen Einlass 15 und Auslass 25 angeordnet ist.

Eine alternative Ausführung des Volumenstrom-Umschaltventils 3 ist in Fig. 3 dargestellt. Hier ist die Achse des Einlasses 15 parallel zu jener des Ankers des Verschlussventils 20, während die Achse des Auslasses 25 ungefähr senkrecht hierzu angeordnet ist.

In der Ausführung nach Fig. 1 wird die Ventilanordnung 4 von drei Verschlussventilen 6a, 6b, 6c gebildet. Alternativ hierzu kann die Ventilanordnung 4 jedoch auch von einem Umschaltventil 27 gebildet werden, wie es in Fig. 4 dargestellt ist. Ein derartiges Umschaltventil erlaubt es, Wasser wahlweise von der Zufuhrleitung 1 in jeweils eine der Zweigleitungen zu führen. Entsprechende Ventile sind dem Fachmann bekannt.

In der Ausführung nach Fig. 4 ist weiter illustriert, dass das Sicherheitsventil 2 in das Gehäuse des Volumenstrom-Umschaltventils 3 integriert werden kann.

In den soweit gezeigten Ausführungen wurde die Kombination aus Volumenstrom-Umschaltventil 3 und Ventilanordnung 4 dazu verwendet, das Wasser mit zwei unterschiedlichen Volumenströmen jeweils einem der Vorräume 7a, 7b, 7c zuzuführen, und die Menge des Volumenstroms bestimmte sodann, durch welche der Ausgänge der Vorräume 7a, 7b, 7c das Wasser austritt.

Die vorliegende Erfindung findet jedoch auch andere Anwendungen in einer Waschmaschine. Bei einer Waschmaschine ohne Umwuchtkompensation kann das Wasser von den Zweigleitungen 5a, 5b, 5c direkt zu den Kammern 12a, 12b, 12c geführt werden, d.h. die Vorräume 7a, 7b 7c entfallen. In diesem Fall dient das Volumenstrom-Umschaltventil 3 dazu, den Volumenstrom des Wassers durch die Kammern 12, 12b, 12c einzustellen. Dies erlaubt es beispielsweise, die Waschmaschine mit der Option eines "ruhigen" Waschprogramms auszustatten. Wählt der Benutzer diese Option an, so wird das Volumenstrom-Umschaltventil 3 in der ersten Durchlassstellung betrieben, so dass der Wasserfluss gering ist, wodurch die Lärmentwicklung reduziert werden kann. Wählt der Benutzer die Option nicht an, so wird das Volumenstrom-Umschaltventil 3 in der zweiten Durchlassstellung betrieben, so dass ein schnellerer Programmdurchlauf möglich wird, allerdings bei höherer Lärmentwicklung.

## Patentansprüche

1. Waschmaschine mit einer Zufuhrleitung (1) und mit einer Ventilanordnung (4), wobei mit der Ventilanordnung (4) wahlweise Wasser aus der Zufuhrleitung (1) in mindestens eine von mehreren Zweigleitungen (5a, 5b, 5c) führbar ist, **dadurch gekennzeichnet, dass** in der Zufuhrleitung (1) ein elektrisch steuerbares Volumenstrom-Umschaltventil (3) mit mindestens einer ersten und einer zweiten Durchlassstellung angeordnet ist, wobei das Volumenstrom-Umschaltventil (3) in beiden Durchlassstellungen Wasser durchlässt, aber in der ersten Durchlassstellung weniger als in der Zweiten, und wobei das Wasser vom Volumenstrom-Umschaltventil (3) zur Ventilanordnung (4) gelangt.

2. Waschmaschine nach Anspruch 1, wobei das Volumenstrom-Umschaltventil (3) einen ersten und einen zweiten Kanal (16, 17) aufweist, welche parallel zueinander geschaltet sind, wobei im ersten Kanal (16) ein Strömungswiderstand angeordnet ist und der zweite Kanal (17) mit einem Verschlussventil (20) verschliessbar ist.

3. Waschmaschine nach Anspruch 2, wobei der Strömungswiderstand von einem zweiten Volumenstromregler (18) gebildet wird.

4. Waschmaschine nach einem der vorangehenden Ansprüche, wobei die Ventilanordnung (4) für jede Zweigleitung (5a, 5b, 5c) ein Verschlussventil (6a, 6b, 6c) aufweist.

5. Waschmaschine nach einem der Ansprüche 1 bis 3, wobei die Ventilanordnung (4) ein Umschaltventil (27) aufweist, mit welchem das Wasser wahlweise von der Zufuhrleitung (1) in jeweils eine der Zweigleitungen (5a, 5b, 5c) führbar ist.

6. Waschmaschine nach einem der vorangehenden Ansprüche, wobei jede Zweigleitung (5a, 5b, 5c) mit je einem Vorraum (7a, 7b, 7c) kommuniziert, wobei der Vorraum (7a, 7b, 7c) einen ersten und einen zweiten Ausgang (8a, 8b, 8c; 9a, 9b, 9c) aufweist, wobei in der ersten Durchlassstellung des Volumentstrom-Umschaltventils das in den Vorraum (7a, 7b, 7c) fliessende Wasser vollständig durch den ersten Ausgang (8a, 8b, 8c) abfliesst und in der zweiten Durchlassstellung des Volumentstrom-Umschaltventils das in den Vorraum (7a, 7b, 7c) fliessende Wasser durch beide Ausgänge abfliesst.

7. Waschmaschine nach Anspruch 6, wobei die Waschmaschine eine um eine Drehachse drehende Trommel und mehrere, an der Trommel angeordnete Tanks (10a, 10b, 10c) zur Aufnahme von Wasser zwecks Kompensation einer Unwucht aufweist, wobei die ersten Ausgänge (8a, 8b, 8c) jeweils mit einem der Tanks (10a, 10b, 10c) verbunden sind.

8. Waschmaschine nach einem der Ansprüche 6 oder 7, wobei die Waschmaschine mehrere Kammern (10a, 10b, 10c) zur Aufnahme von Waschreagenzien aufweist, wobei die zweiten Ausgänge (9a, 9b, 9c) jeweils mit einer der Kammern (10a, 10b, 10c) kommunizieren.

9. Waschmaschine nach einem der vorangehenden Ansprüche, wobei die Waschmaschine eine Steuerung aufweist, welche dazu ausgestaltet ist, jeweils höchstens eine der Zweigleitungen (5a, 5b, 5c) mit der Zufuhrleitung (1) zu verbinden.

10. Waschmaschine nach einem der vorangehenden Ansprüche, wobei im Volumenstrom-Umschaltventil (3) ein Sicherheitsventil (2) angeordnet ist, mit welchem die Zufuhrleitung (1) verschliessbar ist.

## Claims

1. Washing machine with a feed line (1) and with a valve arrangement (4), wherein water is selectibly guidable from the feed line (1) into at least one of multiple branch lines (5a, 5b, 5c) by means of the valve arrangement (4), **characterized in that** an electrically controllable volume flow switching valve (3) with at least a first and a second through-flow position is arranged in the feed line (1), wherein the volume flow switching valve (3) lets water through in both through-flow positions but in the first through-flow position less than in the second, and wherein the water gets from the volume flow switching valve (3) to the valve arrangement (4).

2. Washing machine according to claim 1, wherein the volume flow switching valve (3) has a first and a second channel (16, 17) which are switched in parallel to each other, wherein a flow resistance is arranged in the first channel (16) and the second channel (17) is closable by means of a sealing valve (20).

3. Washing machine according to claim 2, wherein the flow resistance is formed by a second volume flow regulator (18).

4. Washing machine according to one of the preceding claims, wherein the valve arrangement (4) has a sealing valve (6a, 6b, 6c) for each branch line (5a, 5b, 5c).

5. Washing machine according to one of the claims 1 to 3, wherein the valve arrangement (4) has a switching valve (27) by means of which the water is guidable from the feed line (1) into each one of the branch lines (5a, 5b, 5c).

6. Washing machine according to one of the preceding claims, wherein each branch line (5a, 5b, 5c) communicates with one respective anteroom (7a, 7b, 7c) wherein the anteroom (7a, 7b, 7c) has a first and a second exit (8a, 8b, 8c; 9a, 9b, 9c), wherein in the first through-flow position of the volume flow switching valve the water flowing into the anteroom (7a, 7b, 7c) flows out entirely through the first exit and in the second through-flow position of the volume flow switching valve the water flowing into the anteroom (7a, 7b, 7c) flows out through both exits.

7. Washing machine according to claim 6, wherein the washing machine has a drum rotating around a rotation axis and multiple tanks (10a, 10b, 10c) for water reception arranged at the drum, with the purpose of compensating an unbalanced mass, wherein the first exits (8a, 8b, 8c) are each connected to one of the tanks (10a, 10b, 10c).

8. Washing machine according to one of the claims 6 or 7, wherein the washing machine has multiple chambers (10a, 10b, 10c) for the reception of washing reagents, wherein the second exits (9a, 9b, 9c) communicate each with one of the chambers (10a, 10b, 10c).

9. Washing machine according to one of the preceding claims, wherein the washing machine has a controller which is formed as to connect at a time at most one of the branch lines (5a, 5b, 5c) to the feed line (1).

10. Washing machine according to one of the preceding claims, wherein a security valve (2) by means of which the feed line (1) may be closed, is arranged inside of the volume flow switching valve (3).

## Revendications

1. Machine à laver avec un tuyau d'alimentation (1) et avec un arrangement de soupapes (4), de l'eau étant alimentable, à l'aide de l'arrangement de soupapes (4), du tuyau d'alimentation (1) au choix dans au moins un des plusieurs tuyaux branchés (5a, 5b, 5c), **caractérisée en ce qu'**une soupape de commutation de débit volumique (3) électriquement contrôlable avec au moins une première et une deuxième position de passage est arrangée dans le tuyau d'alimentation (1), la soupape de commutation de débit volumique (3) laissant passer de l'eau dans les deux positions de passage, mais moins dans la première position de passage que dans la deuxième, et l'eau arrivant de la soupape de commutation de débit volumique (3) à l'arrangement de soupapes (4).

2. Machine à laver selon la revendication 1, la soupape de commutation de débit volumique (3) comportant un premier et un deuxième canal (16, 17) qui sont montés en parallèle l'un par rapport à l'autre, une résistance à l'écoulement étant arrangée dans le premier canal (16) et le deuxième canal (17) étant obturable à l'aide d'une soupape d'arrêt (20).

3. Machine à laver selon la revendication 2, la résistance à l'écoulement étant formée par un deuxième régulateur de débit volumique (18).

4. Machine à laver selon l'une quelconque des revendications précédentes, l'arrangement de soupapes (4) comportant une soupape d'arrêt (6a, 6b, 6c) pour chaque tuyau branché (5a, 5b, 5c).

5. Machine à laver selon l'une des revendications 1 à 3, l'arrangement de soupapes (4) comportant une soupape de commutation (27) à l'aide de laquelle l'eau est dirigeable de la soupape d'alimentation (1) au choix dans chacune des tuyaux branchés (5a, 5b, 5c).

6. Machine à laver selon l'une quelconque des revendications précédentes, chaque tuyau branché (5a, 5b, 5c) communiquant avec une antichambre (7a, 7b, 7c) correspondante, l'antichambre (7a, 7b, 7c) comportant une première et une deuxième sortie (8a, 8b, 8c ; 9a, 9b, 9c), l'eau qui s'écoule dans l'antichambre (7a, 7b, 7c) s'évacuant, dans la première position de passage de la soupape de commutation de débit volumique, entièrement à travers de la première sortie (8a, 8b, 8c) et l'eau s'écoulant dans l'antichambre (7a, 7b, 7c) s'évacuant, dans la deuxième position de passage de la soupape de commutation de débit volumique (3), à travers des deux sorties.

7. Machine à laver selon la revendication 6, la machine à laver comportant un tambour rotatif autour d'un axe de rotation et plusieurs réservoirs (10a, 10b, 10c) arrangés au tambour pour la réception de l'eau en vue de compenser un balourd, les premières sorties (8a, 8b, 8c) étant connectées chacune avec un des réservoirs (10a, 10b, 10c).

8. Machine à laver selon l'une des revendications 6 ou 7, la machine à laver comportant plusieurs chambres (10a, 10b, 10c) pour la réception des réactifs lessiviels, les deuxièmes sorties (9a, 9b, 9c) communiquant chacune avec une des chambres (10a, 10b, 10c).

9. Machine à laver selon l'une quelconque des revendications précédentes, la machine à laver comportant une commande étant formée pour relier chaque fois au maximum un des tuyaux branchés (5a, 5b, 5c) avec le tuyau d'alimentation (1).

10. Machine à laver selon l'une quelconque des revendications précédentes, une soupape de sécurité (2), à l'aide de laquelle le tuyau d'alimentation est obturable, étant arrangée dans la soupape de commutation de débit volumique (3).
